# EUROPÄISCHE PATENTSCHRIFT

(11) **EP 0 476 229 B1**
(45) Veröffentlichungstag und Bekanntmachung des Hinweises auf die Patenterteilung: **27.04.1994**
(21) Anmeldenummer: 91107550.5
(22) Anmeldetag: 08.05.1991
(51) Int. Cl.: E05B 67/22

(54) **Bügelschloss mit Schwenkverriegelung**
Shackle lock with swivel-mounted blocking
Etuer de serrure avec verrouillage basculant

(30) Priorität: 17.09.1990 DE 9013187 U
(43) Veröffentlichungstag der Anmeldung: 25.03.1992
(73) Patentinhaber: Aug. Winkhaus GmbH & Co. KG, 48291 Telgte (DE)
(72) Erfinder: Kortenbrede, Ludger, W-4404 Telgte (DE)
(74) Vertreter: Weickmann, Heinrich, Dipl.-Ing.

(56) Entgegenhaltungen:
- DE-A- 3 400 426
- DE-C- 3 815 584
- GB-A- 2 103 706
- GB-A- 2 126 648
- GB-A- 2 142 968
- US-A- 4 763 496

## Beschreibung

Die Erfindung betrifft ein Bügelschloß, insbesondere mit einem Langbügel, umfassend einen Schloßkörper, einen Schloßbügel mit zwei Bügelarmen, die mit ihren freien Endabschnitten jeweils in einer Bügelarmaufnahme des Schloßkörpers bis zum Erreichen einer Verriegelungsstellung des Schloßbügels verschiebbar sind, einen mittels insbesondere eines Schlüssels um eine Drehachse drehbaren Schließmechanismus und wenigstens ein in dem Schloßkörper angeordnetes Verriegelungselement, welches mit dem Schließmechanismus in Eingriff steht und welches bei Betätigung des Schließmechanismus aus einer Schloßbügel-Sperrstellung, in der sich das Verriegelungselement in Eingriff mit dem Endabschnitt wenigstens eines Bügelarms zum Verriegeln des Schloßbügels befindet, in eine Schloßbügel-Freigabestellung geführt bewegbar ist, in der sich das Verriegelungselement außer Sperreingriff mit dem Endabschnitt des Bügelarms befindet, so daß der Bügelarm vollständig aus der Bügelarmaufnahme herausziehbar ist.

Aus der DE-PS 38 15 584 ist ein derartiges Bügelschloß bekannt, bei dem beidseits einer die Drehachse des Schließmechanismus und die Mittellängsachsen der Bügelarmaufnahmen enthaltenden Symmetrieebene des Schloßkörpers sowie beidseits des Schließmechanismus zwei Verriegelungselemente angeordnet sind. Der Schließmechanismus ist dabei an seinem einem Schlüsseleinführende gegenüberliegenden Stirnende mit einem Zahnrad drehfest verbunden, welches mit seinen Zähnen in Zahnstangen eingreift. Dabei ist jeweils eine Zahnstange mit einem Verriegelungselement fest verbunden, so daß bei einer Drehung des Schließmechanismus durch den Schlüssel diese Drehbewegung über das mit der beiden Zahnstangen in Eingriff befindliche Zahnrad zu jeweils einer Linearbewegung der beiden Verriegelungselemente führt. Dieses an sich sehr sicher schließende Bügelschloß erweist sich dann als ungünstig, wenn eine besonders kompakte Bauweise gefordert wird, da beidseits des Schließmechanismus für die Linearbewegung der beiden Verriegelungselemente ausreichend Raum vorgesehen werden muß.

Aus der DE-OS 34 00 426 ist darüber hinhaus ein Bügelschloß bekannt, bei dem beidseits des Schließmechanismus zwei kugelförmige Verriegelungselemente vorgesehen sind, die in entsprechende Ausnehmungen des Schloßbügels eingreifen. Der zylindrische Schließmechanismus weist an seinem dem Schlüsseleinführende gegenüberliegenden Stirnende zwei diametral gegenüberliegende, parallel zur Drehachse verlaufende Abflachungen auf, die es den beiden Verriegelungselementen in ihrer Schloßbügel-Freigabestellung gestatten, aus den Bügelarmaufnahmen zumindest teilweise zurückzuweichen. In einem solchen Fall kann dann einer der beiden Bügelarme vollständig aus dem Schloßkörper herausgezogen werden, wogegen der andere Bügelarm durch das zugehörige Verriegelungselement noch in dem Schloßkörper festgehalten wird. Um den Bügel vollständig aus dem Schloßkörper herausnehmen zu können, weist der Schließmechanismus neben den beiden Abflachungen noch eine Ausnehmung auf, die sich an eine der beiden Abflachungen unmittelbar über eine Kante anschließt. Wird der Schließmechanismus nach dem Erreichen seiner der Schloßbügel-Freigabestellung der Verriegelungselemente entsprechenden Stellung weiter verdreht, so kann das Verriegelungselement, welches den noch nicht vollständig aus dem Schloßkörper herausgetretenen Bügelarm festhält, aufgrund der Ausnehmung so weit aus der Bügelarmaufnahme zurückweichen bis der Bügelarm ebenfalls vollständig aus der Bügelarmaufnahme herausgezogen werden kann. Bei diesem Bügelschloß erweist es sich als nachteilig, daß die Betätigung dieses Bügelschlosses verhältnismäßig schwergängig ist, da sich sowohl die beiden Abflachungen als auch die Ausnehmung an die jeweiligen vorausgehenden Flächen über Kanten anschließen. Beim Drehen des Schließmechanismus ist also immer ein deutlicher Widerstand bei dem Übergang von der einen zu der anderen Fläche zu spüren.

Es ist Aufgabe der vorliegenden Erfindung, ein Bügelschloß der eingangs genannten Art zu schaffen, welches bei einer leichtgängigen Betätigung kompakt baut.

Die vorstehende Aufgabe wird dadurch gelöst, daß das mit dem Schließmechanismus gelenkig verbundene Verriegelungselement bei Betätigung des Schließmechanismus aus seiner Schloßbügel-Sperrstellung in die Schloßbügel-Freigabestellung, und umgekehrt, in einer zur Drehachse des Schließmechanismus annähernd orthogonalen Schwenkebene verschwenkbar ist.

Die Verschwenkung des Verriegelungselementes ermöglicht eine sehr kompakte Bauweise des Bügelschlosses, da der für eine Linearbewegung des Verriegelungselementes notwendige Raum entfällt. Darüber hinaus ist in Folge der gelenkigen Verbindung zwischen dem Schließmechanismus und dem Verriegelungselement eine besonders leichtgängige Betätigung möglich.

Eine zuverlässige und sichere Verriegelung des Schloßbügels mit dem Schloßkörper wird dadurch erreicht, daß in dem Schloßkörper zwei Verriegelungselemente vorgesehen sind, die in der Schloßbügel-Sperrstellung in Eingriff mit je einem Endabschnitt der beiden Bügelarme stehen. Hierdurch ist jeder Bügelarm durch ein ihm zugeordnetes Verriegelungselement in der Schloßbügel-Sperrstellung in seiner Bügelarmaufnahme verriegelt.

Hierbei können die beiden Verriegelungselemente beispielsweise in zwei zueinander parallelen, zu der Drehachse des Schließmechanismus orthogonalen Ebenen angeordnet sein. Ebenso besteht die Möglichkeit, daß die beiden Verriegelungselemente beidseits des Schließmechanismus in der zu der Drehachse des Schließmechanismus orthogonalen Schwenkebene so angeordnet sind, daß sie nicht miteinander fluchten. Ein besonders einfacher, kompakter Aufbau des Bügelschlosses wird dadurch erreicht, daß die beiden Verriegelungselemente in der Schloßbügel-Sperrstellung in dem Schloßkörper beidseits des Schließmechanismus in der Schwenkebene und in einer Mittelebene, die durch die Drehachse des Schließmechanismus sowie durch die Mittellängsachsen der Bügelarmaufnahmen bestimmt ist, angeordnet sind und zur Herbeiführung der Schloßbügel-Freigabestellung mit ihrem dem Schließmechanismus nahen Ende aus der Mittelebene herausschwenkbar sind.

Das erfindungsgemäße Bügelschloß kann für die unterschiedlichsten Verwendungen vorgesehen werden. So ist es beispielsweise denkbar, daß es als Vorhängeschloß eingesetzt werden soll. Hierbei reicht es völlig aus, daß einer der beiden Bügelarme aus seiner Bügelarmaufnahme herausziehbar ist, um zum Beispiel durch eine an einem Türrahmen fest angebrachte Sicherungsöse hindurch geschoben werden zu können, so daß ein auf die Sicherungsöse aufgeschobener Bügel einer Tür festgelegt werden kann. Anschließend kann dann der Bügelarm wieder in die Bügelarmaufnahme eingeschoben und dort verriegelt werden. Soll das erfindungsgemäße Bügelschloß jedoch bei einem Zweirad verwendet werden, so ist es vorteilhaft, daß die Bügelarme des vorzugsweise als Langbügel ausgebildeten Schloßbügels in der Schloßbügel-Freigabestellung des Verriegelungselements vollständig aus ihren Bügelarmaufnahmen herausziehbar sind, so daß der Schloßbügel von dem Schloßkörper entfernt werden kann. Der vollständig von dem Schloßkörper getrennte Schloßbügel kann dann sehr einfach beispielsweise auf einen ortsfesten Gegenstand und auf ein rahmenfestes Teil des Zweirades aufgeschoben werden, um anschließend wieder mit dem Schloßkörper verriegelt zu werden.

Eine besonders gute Handhabung des erfindungsgemäßen Bügelschlosses wird dadurch erreicht, daß der Schließmechanismus zwischen einer Schloßbügel-Freigabgestellung und einer Schloßbügel-Sperrstellung um einen Winkel zwischen ca. 30° und ca. 50°, vorzugsweise ca. 45°, verdreht wird. Hierdurch wird nach einer sehr kurzen Schwenkbewegung die Schloßbügel-Freigabestellung bzw. die Schloßbügel-Sperrstellung des Schließmechanismus und des Verriegelungselements erreicht. Darüber hinaus kann hierdurch auf einen Blick erfaßt werden, ob sich der Schließmechanismus in seiner Schloßbügel-Freigabestellung bzw. seiner Schloßbügel-Sperrstellung befindet. Dabei kann bei einem Verschwenken des Verriegelungselements aus der Schloßbügel-Sperrstellung in die Schloßbügel-Freigabestellung, und umgekehrt, der überstrichene Schwenkwinkel zwischen ca. 5° und ca. 20°, vorzugsweise ca. 10°, betragen.

Eine besonders gute Leichtgängigkeit des erfindungsgemäßen Bügelschlosses wird dadurch erreicht, daß zur gelenkigen Verbindung zwischen dem Verriegelungselement und einem um die Drehachse drehbaren Drehkörper des Schließmechanismus das Verriegelungselement oder der Drehkörper mit einer kugelsegmentartigen, vorzugsweise halbkugelförmigen Eingriffsfläche und der Drehkörper oder das Verriegelungselement mit einer zu der Eingriffsfläche formangepaßten, pfannenartigen Mitnahmefläche versehen sind.

Der Drehkörper kann trennbar von den übrigen Teilen des Schließmechanismus ausgeführt und mit diesem durch eine Drehmitnahmeverbindung verbindbar sein. Durch die getrennte Anordnung des Drehkörpers wird ermöglicht, daß beispielsweise die Mitnahmefläche auf einfache Weise an dem Schließmechanismus vorgesehen werden kann, da der Schließmechanismus und der Drehkörper getrennt hergestellt werden können und erst bei der Endmontage des Bügelschlosses zusammengefügt werden.

Der Drehkörper kann dabei die unterschiedlichsten Formen besitzen. Ist der Drehkörper als Rotationskörper, vorzugsweise kugelförmig, ausgebildet, um hierdurch eine Zentrierung des Drehkörpers gegenüber dem Schloßkörper zu erreichen, so ist es für die gelenkige Verbindung zwischen dem Verriegelungselement und dem Drehkörper erforderlich, daß sich die pfannenartige Mitnahmefläche in der Schwenkebene erweitert. Die Erweiterung kann sich dabei von der Schloßbügel-Freigabestellung aus betrachtet in Richtung der Schloßbügel-Sperrstellung erstrecken. Die Erweiterung der pfannenartigen Mitnahmefläche ermöglicht, daß trotz der Ausgestaltung des Drehkörpers als Rotationskörper die Schwenkbewegung des Verriegelungselements nicht behindert wird.

Damit der Bügelarm aus der Bügelarmaufnahme herausgezogen werden kann, muß das Verriegelungselement vollständig aus der Bügelarmaufnahme zurückweichen. Je nach Ausgestaltung der gelenkigen Verbindung zwischen dem Schließmechanismus und dem Verriegelungselement kann dies durch eine Drehbewegung des Schließmechanismus allein geschehen. Es besteht aber auch die Möglichkeit, daß nach einer Drehbewegung des Schließmechanismus das Verriegelungselement noch in die Bügelarmaufnahme hineinragt, beim Herausziehen des Schloßbügels jedoch durch den Endabschnitt des Bügelarms zurückgedrängt wird. In einem solchen Fall ist es für eine leichtgängige Handhabung von Vorteil, wenn das Verriegelungselement zum Eingriff mit dem Endabschnitt des Bügelarms eine kugelsegmentartige, vorzugsweise halbkugelförmige Verriegelungsfläche aufweist, die in der Schloßbügel-Sperrstellung des Verriegelungselements in eine an die Verriegelungsfläche formangepaßte Verriegelungsvertiefung des Bügelarms eingreift.

Um eine definierte Schwenkbewegung zu ermöglichen, wird weiterhin vorgeschlagen, daß die Schwenkbewegung des Verriegelungselements von der Schloßbügel-Freigabestellung in die Schloßbügel-Sperrstellung, und umgekehrt, jeweils durch Anschlagflächen in dem Schloßkörper begrenzt wird.

Die Funktionssicherheit des erfindungsgemäßen Bügelschlosses kann weiterhin dadurch gesteigert werden, daß das Verriegelungselement in dem Schloßkörper durch zwei zu der Schwenkebene des Verriegelungselements parallele Führungsflächen geführt ist.

Die kompakte Bauweise des erfindungsgemäßen Bügelschlosses wird hierbei dadurch gesteigert, daß die beiden Führungsflächen und/oder die beiden Anschlagflächen durch die Innenumfangsfläche eines die Schwenkbewegung des Verriegelungselements gestattende und das Verriegelungselement aufnehmende Verriegelungselementaufnahme des Schloßkörpers gebildet sind.

Um zu verhindern, daß bei aus der Bügelarmaufnahme herausgezogenem Bügelarm das Verriegelungselement in die Bügelarmaufnahme fällt, ist weiterhin vorgesehen, daß der in die Bügelarmaufnahme mündende Bereich der Verriegelungselementaufnahme sich in Richtung auf die Bügelarmaufnahme hin verjüngt, um ein Einfallen des Verriegelungselements in die nicht besetzte Bügelarmaufnahme zu verhindern.

Das Verriegelungselement kann ganz unterschiedlich gestaltet sein. So kann es beispielsweise durch einen starren Verriegelungsbolzen gebildet sein. Ebenso besteht die Möglichkeit, daß das Verriegelungselement als zweiteiliger Verriegelungsbolzen ausgeführt ist.

Der Verriegelungsbolzen kann dabei aus einem ersten Verriegelungsbolzenteil und einem zweiten Verriegelungsbolzenteil gebildet sein, wobei die beiden Verriegelungsbolzenteile gegeneinander verschieblich sind und wobei das erste Verriegelungsbolzenteil gelenkig mit dem Schließmechanismus verbunden ist und das zweite Verriegelungsbolzenteil zum Eingriff mit dem Endabschnitt des Bügelarms vorgesehen ist. Dabei kann das erste Verriegelungsbolzenteil an seinem schließmechanismusfernen Ende eine sich Richtung der Bügelarmaufnahme erstreckende und sich öffnende Ausnehmung aufweisen, in der das zweite Verriegelungsbolzenteil verschieblich angeordnet ist. Bei einem Herausziehen des Schloßbügels aus dem Schloßkörper wird somit das zweite Verriegelungsbolzenteil durch den jeweiligen Endabschnitt aus der Bügelarmaufnahme herausgeschoben.

Um eine stabile Lage sowohl in der Schloßbügel-Sperrstellung als auch in der Schloßbügel-Freigabestellung zu erreichen, kann weiterhin vorgesehen werden, daß zwischen dem ersten und dem zweiten Verriegelungsbolzenteil ein Federelement, vorzugsweise eine Schraubendruckfeder, angeordnet ist, welche das erste Verriegelungsbolzenteil in Richtung auf den Schließmechanismus und das zweite Verriegelungsbolzenteil in Richtung auf die Bügelarmaufnahme vorspannt.

Die beiden Verriegelungsbolzenteile können wiederum ganz unterschiedlich ausgebildet sein. So besteht zum einen die Möglichkeit, daß die Ausnehmung im ersten Verriegelungsbolzenteil durch eine Bohrung und das zweite Verriegelungsbolzenteil durch einen Stift mit einem Kopf und einem Schaft gebildet ist, dessen Schaft in der Bohrung des ersten Verriegelungsbolzenteils verschieblich aufgenommen ist und dessen Kopf zum Eingriff mit dem Endabschnitt des Bügelarms vorgesehen ist, wobei ein ggf. vorhandenes Federelement den Schaft umgibt und sich an dem Kopf des zweiten Verriegelungsbolzenteils sowie an einem Rand der Bohrung des ersten Verriegelungsbolzenteils abstützt. Es besteht aber auch die Möglichkeit, daß die Ausnehmung im ersten Verriegelungsbolzenteil durch eine Bohrung sowie durch eine sich an die Bohrung in Richtung auf die Bügelarmaufnahme anschließende Kalotte und das zweite Verriegelungsbolzenteil durch eine Kugel gebildet ist, wobei ein ggf. vorhandenes Federelement in der Bohrung des ersten Verriegelungsbolzenteils aufgenommen ist und sich an dem Grund der Rohrung des ersten Verriegelungsbolzenteil und an der Kugel des zweiten Verriegelungsbolzenteils abstützt.

Um den Schließmechanismus vor einer Zerstörung bei einem gewaltsamen Öffnungsversuch des Bügelschlosses zu schützen, wird weiterhin vorgeschlagen, daß der Schließmechanismus in einem drehfest im Schloßkörper angeordneten Schließmechanismusgehäuse aufgenommen ist, wobei ggf. das Schließmechanismusgehäuse zumindest teilweise aus dem Schloßkörper hervorstehen kann und dieser hervorstehende Abschnitt des Schließmechanismusgehäuses zusätzlich durch ein Panzerungsgehäuse umgeben ist.

Die Sicherheit vor einer Zerstörung des Schließmechanismus und des Verriegelungselements kann dadurch gesteigert werden, daß der Schloßkörper ein das Verriegelungselement und mindestens eine Bügelarmaufnahme aufnehmendes Verriegelungsgehäuse und ein das Verriegelungsgehäuse umgebendes Panzerungsgehäuse umfaßt. Hierbei kann der Schließmechanismus in dem Panzerungsgehäuse so angeordnet sein, daß er vollständig von diesem umgeben wird.

Das Verriegelungsgehäuse kann aus zwei vorzugsweise formgleichen Verriegelungsgehäuseteilen gebildet sein, welche innerhalb des Panzerungsgehäuses zwischen sich den Schließmechanismus aufnehmen, wobei der Schließmechanismus an den Verriegelungsgehäuseteilen und/oder dem Panzerungsgehäuse gelagert ist. Hierdurch weist das erfindungsgemäße Bügelschloß einen nahezu symmetrischen Aufbau auf, wodurch seine Herstellung und Montage vereinfacht wird.

Dabei kann sowohl das Verriegelungsgehäuse als auch das Panzerungsgehäuse einen Kreisquerschnitt aufweisen, wobei das Verriegelungsgehäuse in dem Panzerungsgehäuse drehfest angeordnet ist. Hierdurch lassen sich dann beispielsweise für die Herstellung des Panzerungsgehäuses genormte Bauteile, wie zB. Stahlrohre, verwenden.

Dabei kann das Verriegelungsgehäuse aus Druckguß und/oder das Panzerungsgehäuse aus Stahl hergestellt sein. Hierdurch wird eine besonders diebstahlsichere, massive Ausführung des erfindungsgemäßen Bügelschlosses erreicht.

Damit der mit dem erfindungsgemäßen Bügelschloß gesicherte Gegenstand durch das Bügelschloß nicht verkratzt und dieses ggf. vor Korrosion geschützt wird, kann der Schloßkörper von einem ggf. mehrteiligen Kunststoffmantel umgeben sein.

Damit trotz Verwendung von weichen, leicht bearbeitbaren und damit kostengünstigen Materialien für den Schließmechanismus eine stabile und sichere Verriegelung des Schloßbügels in dessen Sperrstellung bei gleichzeitiger Verminderung des Verschleißes gewährleistet ist, wird weiterhin vorgeschlagen, daß der Schließmechanismus im Bereich der gelenkigen Verbindung mit dem Verriegelungselement ein Einsatzteil aufweist, welches aus einem gegenüber dem Material des Schließmechanismus im Bereich der gelenkigen Verbindung härteren Material gefertigt ist und gegen das sich das Verriegelungselement in der Schloßbügel-Sperrstellung abstützt.

Dabei kann das Einsatzteil durch die unterschiedlichsten Elemente gebildet sein. Beispielsweise ist es denkbar, daß das Einsatzteil ein gehärtetes Blättchen ist. Ein besonders einfach herzustellendes und zu montierendes Einsatzteil kann dadurch erhalten werden, daß das Einsatzteil von einem Stift gebildet ist, der in einer in der Schwenkebene verlaufenden Bohrung im Endbereich des Schließmechanismus aufgenommen ist. Die Verwendung eines Stiftes für das Einsatzteil ist auch dann insbesondere vorteilhaft, wenn das Bügelschloß zwei Verriegelungselemente aufweist, die in der Schwenkebene beidseits des Schließmechanismus angeordnet und im Eingriff mit dem Schließmechanismus stehen. Die Dimensionierung des Stiftes richtet sich dabei nach den zu erwartenden Belastungen.

Die Stirnflächen des Stiftes können hierbei gerade sein. Ist das Verriegelungselement im Bereich des Eingriffs mit dem Schließmechanismus halbkugelförmig ausgebildet, so ist es vorteilhaft, wenn wenigstens eine der Stirnflächen des Stiftes konkav ausgebildet ist. Hierdurch wird eine vollflächige Anlage des Verriegelungselements an der Stirnfläche des Stiftes erreicht.

Ist der Schließmechanismus zur Bildung der gelenkigen Verbindung zwischen ihm und dem Verriegelungselement mit einem Drehkörper versehen, so kann dieser Drehkörper mit dem vorzugsweise gehärteten, in einer Durchgangsbohrung des Drehkörpers fest eingesetzten Stift versehen ist. Der Drehkörper kann dabei aus den unterschiedlichsten Materialien gefertigt sein. Vorzugsweise findet für den Drehkörper ein Kunststoff oder Zinkdruckguß Verwendung. Durch die Verwendung eines Drehkörpers zur Herstellung der gelenkigen Verbindung zwischen dem Schließmechanismus und dem Verriegelungselement in Verbindung mit dem Einsatzteil, können für die jeweilige Funktion optimale Materialien gewählt werden.

Weitere vorteilhafte Ausgestaltungen sowie Ausführungsbeispiele werden nachstehend an Hand der Zeichnung erläutert. Es zeigt:
- Fig. 1: einen Längsschnitt durch ein erfindungsgemäßes Bügelschloß mit einem nur teilweise dargestellten Schloßbügel;
- Fig. 2: einen Schnitt entlang der Linie II-II in Fig. 1;
- Fig. 3a: einen Schnitt entlang der Linie III-III in Fig. 1, wobei der Schloßbügel mit einem Schloßkörper des Bügelschlosses verriegelt ist;
- Fig. 3b: einen Schnitt entlang der Linie III-III in Fig. 1, wobei der Schloßbügel von dem Schloßkörper getrennt ist;
- Fig. 4: eine Seitenansicht des mit einem Kunststoffmantel umgebenen Bügelschlosses;
- Fig. 4a: eine Stirnansicht des Bügelschlosses gemäß Fig. 4;
- Fig. 4b: einen Schnitt entlang der Linie IV-IV in Fig. 4;
- Fig. 5: einen Längsschnitt durch ein weiteres Ausführungsbeispiel des erfindungsgemäßen Bügelschlosses;
- Fig. 6: einen Schnitt entlang der Linie VI-VI in Fig. 5;
- Fig. 7a: einen Schnitt entlang der Linie VII-VII in Fig. 5, wobei ein Schloßbügel mit einem Schloßkörper verriegelt ist; und
- Fig. 7b: einen Schnitt entlang der Linie VII-VII in Fig. 5, wobei der Schloßbügel von dem Schloßkörper entfernt ist.

In Fig. 1 ist ein erstes Ausführungsbeispiel eines erfindungsgmäßen Bügelschlosses 10 dargestellt. Dieses Bügelschloß 10 besteht aus einem Schloßkörper 12 und einem nur teilweise dargestellten Schloßbügel 14 mit zwei Bügelarmen 14a,14b, deren freie Endabschnitte ebenfalls mit 14a,14b bezeichnet sind. Die beiden Endabschnitte 14a, 14b des Schloßbügels 14 sind in je einer Bügelarmaufnahme 12a,12b des Schloßkörpers 12 aufgenommen. In dem Schloßkörper 12 sind weiterhin in je einer Verriegelungselementaufnahme 16 zwei beidseits eines eine Drehachse D aufweisenden Schließmechanismus 18 befindliche und Verriegelungselemente bildende Verriegelungsbolzen 20 angeordnet. Die Verriegelungsbolzen 20 sind dabei derart ausgerichtet, daß ihre jeweilige Bolzenlängsachse in einer Schloßbügel-Sperrstellung in einer zu der Drehachse D orthogonalen Schwenkebene S und in einer Mittelebene des Schloßkörpers 12 liegen, wobei die Mittelebene durch die Drehachse D sowie die beiden Mittellängsachse 12a',12b' der Bügelarmaufnahmen 12a,12b bestimmt ist und somit im wesentlichen senkrecht zu der Schwenkebene S verläuft. Durch je einen Verriegelungsbolzen 20 sind die Bügelarme 14a,14b in der Schloßbügel-Sperrstellung der Verriegelungsbolzen 20 in dem Schloßkörper 12 verriegelt. Die Schloßbügel-Sperrstellung entspricht dabei einer Verriegelungsstellung des Schloßbügels 14. Um die Bügelarme 14a,14b des Schloßbügels 14 vollständig aus den jeweiligen Bügelarmaufnahmen 12a,12b herausziehen zu können, lassen sich die beiden Verriegelungsbolzen 20 aus ihrer Schloßbügel-Sperrstellung in eine Schloßbügel-Freigabestellung mittels des schlüsselbetätigbaren Schließmechanismus 18 auf eine nachstehend noch zu schildernde Weise verschwenken.

Die beiden Verriegelungsbolzen 20 sind identisch aufgebaut, so daß es genügt, nachstehend nur einen der beiden näher zu beschreiben.

Der Verriegelungsbolzen 20 besteht aus einem ersten Verriegelungsbolzenteil 20a und einem zweiten Verriegelungsbolzenteil 20b. Das Verriegelungsbolzenteil 20b ist durch einen Stift 20ba,20bb gebildet, der aus einem Kopf 20ba und einem Schaft 20bb besteht. Der Schaft 20bb ist von einer eine Ausnehmung in dem ersten Verriegelungsbolzenteil 20a bildenden Bohrung 20aa aufgenommen. Zwischen dem ersten Verriegelungsbolzenteil 20a und dem zweiten Verriegelungsbolzenteil 20b ist eine ein Federelement bildende Schraubendruckfeder 22 angeordnet, die sich zum einen an dem Kopf 20ba des zweiten Verriegelungsbolzenteils 20b und zum anderen an dem Rand der Bohrung 20aa des ersten Verriegelungsbolzenteils 20a abstützt. Der Kopf 20ba des zweiten Verriegelungsbolzenteils 20b weist eine halbkugelförmige Gestalt auf, wobei die Halbkugelfläche eine Verriegelungsfläche bildet. In der Schloßbügel-Sperrstellung ragt der Kopf 20ba in eine Verriegelungsvertiefung 14c des jeweiligen Bügelarms 12a,12b ein.

Das erste Verriegelungsbolzenteil 20a besitzt an seinem der Bohrung 20aa gegenüberliegenden Ende eine halbkugelförmige Eingriffsfläche 20ab, die in Eingriff mit einem kugelförmigen Drehkörper 24 steht. Der Drehkörper 24 ist über eine Drehmitnahmeverbindung drehfest mit dem Schließmechanismus 18 bei 26 verbunden. Für den Eingriff des ersten Verriegelungsbolzenteils 20a weist der Drehkörper 24 eine an die Eingriffsfläche 20ab des ersten Verriegelungsbolzenteils 20a formangepaßte, pfannenartige Mitnahmeflächen 24a auf (vgl. auch Fig. 3a,3b). Die pfannenartige Mitnahmefläche 24a erweitert sich dabei in der zu der Drehachse D des Schließmechanismus 18 orthogonalen Schwenkebene S von der Schloßbügel-Freigabestellung aus betrachtet in Richtung der Schloßbügel-Sperrstellung. Diese Erweiterung ermöglicht den Verriegelungsbolzen 20 bei einer Drehung des Schließmechanismus 18 ohne Behinderung mitverschwenkt werden zu können.

Wie aus den Fig. 1 und 3a,3b hervorgeht sind die beiden Verriegelungsbolzen 20 in dem Schloßkörper 12 symmetrisch angeordnet, d.h., sie befinden sich beidseits des Schließmechanismus 18 zum einen in der zu der Drehachse D des Schließmechanismus 18 orthogonalen Schwenkebene S und zum anderen in der Mittelebene des Schloßkörpers 12. Bei einer Verdrehung des Schließmechanismus 18 werden die beiden Verriegelungsbolzen 20 gegensinnig verschwenkt.

Zur Betätigung des Bügelschlosses 10 wird zunächst der nicht weiter dargestellte Schlüssel in den Schließmechanismus 18, bezogen auf Fig. 1, von unten eingeschoben. Anschließend kann der Schließmechanismus 18 verdreht werden, so daß die beiden Verriegelungsbolzen 20 aufgrund der gelenkigen Verbindung zwischen den ersten Verriegelungsbolzenteilen 20a und dem Drehkörper 24 infolge des Eingriffs der halbkugelförmigen Eingriffsflächen 20ab der ersten Verriegelungsbolzenteile 20a in die pfannenartigen Mitnahmeflächen 24a des Drehkörpers 24 aus ihrer in Fig. 3a dargestellten Schloßbügel-Sperrstellung in die in Fig. 3b dargestellte Schloßbügel-Freigabestellung verschwenkt werden können. In der Schloßbügel-Freigabestellung liegen die ersten Verriegelungsbolzenteile 20a mit ihren Eingriffsflächen 20ab so in den pfannenartigen Mitnahmeflächen 24a des Drehkörpers 24, daß sie deren Erweiterung ausfüllen. Die beiden mitverschwenkten zweiten Verriegelungsbolzenteile 20b ragen dabei in Folge der Wirkung der Schraubdruckfeder 22 noch in die Verriegelungsvertiefungen 14c der beiden Endabschnitte 14a,14b des Schloßbügels 14 hinein. Werden daraufhin die beiden Endabschnitte 14a,14b des Schloßbügels 14 aus ihren jeweiligen Bügelarmaufnahmen 12a,12b herausgezogen, so verdrängen diese Endabschnitte 14a,14b das jeweilige zweite Verriegelungsbolzenteil 20b entgegen der Wirkung der Schraubendruckfeder 22 aus den Bügelarmaufnahmen 12a,12b, so daß die beiden zweiten Verriegelungsbolzenteile 20b außer Sperreingriff mit den beiden Endabschnitten 14a,14b gelangen. Das Verdrängen des jeweiligen zweiten Verriegelungsbolzenteils 20b entgegen der Wirkung der Schraubendruckfeder 22 ist in der Schloßbügel-Freigabestellung deshalb möglich, da durch das Verschwenken des jeweiligen Verriegelungsbolzens 20 insgesamt das jeweilige zweite Verriegelungsbolzenteil 20b in der Bohrung 20aa nunmehr verschoben werden kann, wogegen in der Schloßbügel-Sperrstellung ein derartiger Verschiebeweg nicht zur Verfügung steht. Nachdem die beiden zweiten Verriegelungsbolzenteile 20b aus den Bügelarmaufnahmen 12a,12b durch die Endabschnitte 14a,14b herausgedrängt worden sind, kann der Schloßbügel 14 vollständig von dem Schloßkörper 12 entfernt werden. Anschließend kann, um den Schlüssel abziehen zu können, der Schließmechanismus 18 wieder in die in Fig. 3a gezeigte Stellung entweder durch eine Betätigung mittels des Schlüssels oder aber durch eine in dem Schließmechanismus 18 befindliche und nicht weiter dargestellte Feder verdreht werden. Nun kann der Schlüssel abgezogen werden.

Um den Schloßbügel 14 erneut mit dem Schloßkörper 12 verriegeln zu können, müssen zunächst die Verriegelungsbolzen 20 aus ihrer in Fig. 3a dargestellten Schloßbügel-Sperrstellung in die in Fig. 3b dargestellte Schloßbügel-Freigabestellung verschwenkt werden, sofern sie die letztere nicht bereits aufgrund eines vorherigen Entriegelns des Schloßbügels 14 einnehmen, da die zweiten Verriegelungsbolzenteile 20b ein Einfahren der Endabschnitte 14a,14b des Schloßbügels 14 in die Bügelarmaufnahmen 12a,12b in der Schloßbügel-Sperrstellung nicht gestatten. Haben die Verriegelungsbolzen 20 ihre Stellung gemäß Fig. 3b erreicht, so kann der Schloßbügel 14 mit seinen beiden Endabschnitten 14a,14b voraus in die Bügelarmaufnahmen 12a,12b eingeschoben werden, wobei die Endabschnitte 14a,14b die zweiten Verriegelungsbolzenteile 20b aus den Bügelarmaufnahmen 12a,12b entgegen der Wirkung der Schraubendruckfeder 22 verdrängen. Ist der Schloßbügel 14 wieder vollständig im Schloßkörper 12 eingefahren, so werden anschließend die beiden Verriegelungsbolzen 20 entweder durch Betätigung des Schließmechanismus 18 mittels des Schlüssels oder aber durch eine in dem Schließmechanismus 18 befindliche, nicht weiter dargestellte Feder wieder in ihre Schloßbügel-Sperrstellung gemäß Fig. 3a verschwenkt. Nun greifen die beiden zweiten Verriegelungsbolzenteile 20b wieder in die Verriegelungsvertiefungen 14c der beiden Endabschnitte 14a,14b des Schloßbügels 14 ein. Wie aus Fig. 3a ersichtlich ist, kann dabei das jeweilige zweite Verriegelungsbolzenteil 20b nicht aus der Bügelarmaufnahme 12a,12b verdrängt werden, da der Verschiebeweg zwischen den ersten Verriegelungsbolzenteilen 20a und den zweiten Verriegelungsbolzenteilen 20b aufgebraucht ist, so daß der Schloßbügel 14 sicher mit dem Schloßkörper 12 verriegelt ist.

Wie ebenfalls aus den Fig. 3a,3b hervorgeht, umfaßt der Drehwinkel des Drehkörpers 24 ca. 45°. Der Schwenkbereich der beiden Verriegelungsbolzen 20 beträgt dabei ca. 10°, wobei die Schwenkbewegung durch in dem Schloßkörper 12 angeordnete Anschlagflächen 16b,16c begrenzt ist, so daß der jeweilige Verriegelungsbolzen 20 in der Schloßbügel-Sperrstellung bzw. Schloßbügel-Freigabestellung an einer der beiden Anschlagflächen 16b,16c anliegt (vgl. Fig. 3a,3b). Durch die einseitige Erweiterung der Mitnahmefläche 24a wird dabei gleichzeitig in vorteilhafter Weise die Drehrichtung des in der Schloßbügel-Sperrstellung befindlichen Schließmechanismus 18 bzw. die Schwenkrichtung der Verriegelungsbolzen 20 eindeutig festgelegt, da die ersten Verriegelungsbolzenteile 20a in der Schloßbügel-Sperrstellung mit ihrem Bolzenkörper an der Anschlagfläche 16c und mit ihrer Eingriffsfläche 20ab an dem nicht erweiterten Abschnitt der pfannenartigen Mitnahmefläche 24a anliegen. Weiterhin ist aus den Fig. 3a,3b zu entnehmen, daß die, in den Fig. 3a,3b von oben betrachtet, eine etwa dreieckförmige Gestalt aufweisende Verriegelungselementaufnahme 16 sich in ihrem Mündungsbereich 16a zu der jeweiligen Bügelarmaufnahme 12a,12b in Richtung der Bügelarmaufnahme 12a,12b verjüngt, wodurch ein Einfallen der zweiten Verriegelungsbolzenteile 20b in die nicht besetzten Bügelarmaufnahmen 12a,12b verhindert wird.

Die Schwenkbewegung der beiden Verriegelungsbolzen 20 wird in der jeweiligen Verriegelungselementaufnahme 16 durch die in Fig. 1 oberhalb und unterhalb der Verriegelungsbolzen 20 befindlichen, parallel zur Schwenkebene S verlaufenden Führungsflächen 16d,16e der Verriegelungselementaufnahme 16 geführt. Die Führungsflächen 16d,16e und die Anschlagflächen 16b,16c werden dabei durch die Innenumfangsfläche der Verriegelungselementaufnahme 16 gebildet.

Wie aus Fig. 1 hervorgeht, sind die beiden Verriegelungsbolzen 20 in je einem ein Verriegelungsgehäuse 30 bildenden und vorzugsweise aus Druckguß hergestellten Verriegelungsgehäuseteil 30a,30b untergebracht. Die beiden Verriegelungsgehäuseteile 30a,30b sind von einem vorzugsweise gemeinsamen Panzerungsgehäuse 32 umgeben, das vorzugsweise aus Stahl hergestellt ist. Da einerseits mit dem erfindungsgemäßen Bügelschloß 10 eine möglichst kompakte Bauweise erzielt werden soll und zum anderen ein möglichst sicher schließender und damit entsprechend langer Schließmechanismus 18 verwendet werden soll, ragt dieser in einem Schließmechanismusgehäuse aufgenommene Schließmechanismus 18 aus dem Panzerungsgehäuse 32 des Schloßkörpers 12 hervor. Damit dieser hervorstehende Teil des Schließmechanismus 18 vor unbefugten Öffnungsversuchen geschützt wird, weist er ein ebenfalls eine Panzerungsfunktion übernehmendes weiteres Gehäuseteil 34 auf, das mit dem Panzerungsgehäuse 32 des Schloßkörpers 12 verschweißt ist. Der Schließmechanismus 18 ist mittels eines Stiftes 36 in dem Schloßkörper 12 drehfest angeordnet.

Zum Zusammenbau des erfindungsgemäßen Bügelschlosses 10 wird zunächst der Stift 36 in einem der beiden Verriegelungsgehäuseteile 30a,30b angeordnet. Anschließend werden die beiden Verriegelungsbolzen 20 in ihre jeweilige Verriegelungselementaufnahme 16 eingeschoben, wobei die beiden Verriegelungsbolzen 20 zuvor zusammengesetzt werden. Hierzu wird auf den Schaft 20bb des zweiten Verriegelungsbolzenteils 20b die Schraubendruckfeder 22 aufgeschoben und anschließend das zweite Verriegelungsbolzenteil 20b zusammen mit der Schraubendruckfeder 22 in die Bohrung 20aa des ersten Verriegelungsbolzenteils 20a eingeschoben. Anschließend kann der Verriegelungsbolzen 20 in die Verriegelungselementaufnahme 16 eingeführt werden. Daraufhin wird der Schließmechanismus 18 in das Panzerungsgehäuse 32 des Schloßkörpers 12 eingeschoben. Anschließend wird der Drehkörper 24 in das Panzerungsgehäuse 32 eingebracht und mit dem Schließmechanismus 18 drehfest verbunden. Daraufhin werden die beiden Verriegelungsgehäuseteile 30a,30b, bezogen auf Fig. 1, von links und rechts in das Panzerungsgehäuse 32 eingeschoben, wobei der Stift 36 in eine entsprechende Ausnehmung des Schließmechanismus 18 eingreift und die beiden Verriegelungsbolzen 20 in die beiden Mitnahmeflächen 24a des Drehkörpers 24 eingreifen. Anschließend werden zwei Spannstifte 38 durch das Panzerungsgehäuse 32 in je ein Verriegelungsgehäuseteil 30a,30b eingeschlagen. Schließlich wird der Schloßkörper 12 mit einem Kunststoffmantel 40 umgeben, der vorzugsweise aus drei Teilen 40a - c besteht (vgl. Fig. 4,4a,4b). Wie aus der Fig. 4 hervorgeht, kann dabei der Kunststoffmantel 40 wellenförmig ausgebildet sein. Durch die Dreiteiligkeit des Kunststoffmantels 40 besteht die Möglichkeit, daß die einzelnen Teile 40a - c des Kunststoffmantels 40 farblich unterschiedlich gestaltet werden können. Wie ebenfalls aus Fig. 4 hervorgeht, ist der Kunststoffmantel 40 so ausgebildet, daß er auch den aus dem Panzerungsgehäuse 32 hervorstehenden Teil des Schließmechanismus 18 abdeckt. Zur Einführung des Schlüssels und der beiden Endabschnitte 14a,14b des Schloßbügels 14 weist der Kunststoffmantel 40 eine Öffnung 40d sowie zwei Öffnungen 40e auf. Der Schloßbügel 14 kann darüber hinaus ebenfalls mit einem Kunststoffschlauch 14d umgeben sein.

In den Fig. 5 - 7b ist eine weitere Ausführungsform des erfindungsgemäßen Bügelschlosses gezeigt, wobei gleiche Bauteile mit gleichen Bezugszeichen, jeweils um 100 erhöht, bezeichnet sind.

Das in den Fig. 5 - 7b dargestellte Bügelschloß 110 unterscheidet sich von dem in den Fig. 1 - 3b gezeigten Bügelschloß 10 dahingehend, daß das zweite Verriegelungsbolzenteil 120b der Verriegelungsbolzen 120 statt aus einem Stift aus einer Kugel 120bc gebildet ist, die von einer sich an die Bohrung 120aa des ersten Verriegelungsbolzenteils 120a anschließende Kalotte 120ac aufgenommen ist (vgl. Fig. 7a,7b). Weiterhin unterscheidet sich das Bügelschloß 110 von dem in den Fig. 1 - 3e gezeigten Bügelschloß 10 dadurch, daß der Drehkörper 124 mit einem Stift 140 versehen ist, der in einer Durchgangsbohrung 142 des Drehkörpers angeordnet ist. Die Bohrungsachse der Bohrung 142 verläuft dabei in der Schwenkebene S. Der Stift 140 ist aus gehärtetem Material hergestellt und dient zur Abstützung der Verriegelungselemente 120a,120b in der Schloßbügel-Sperrstellung. Der Drehkörper 124 kann dabei dann aus Zinkdruckguß oder Kunststoff hergestellt sein. Die Stirnflächen 140a,140b sind hierbei konkav ausgebildet (vgl. Fig. 7a). Die Funktionsweise und der weitere Aufbau stimmen im übrigen mit der Funktionsweise und dem Aufbau des in den Fig. 1 - 3b gezeigten Bügelschloß 10 überein.

Bei beiden Ausführungsformen kann der Schließmechanismus 18,118 einen Schließzylinder aufweisen, der in einem entsprechenden Schließmechanismusgehäuse angeordnet ist.

Wie aus Vorstehendem deutlich wird, weisen die erfindungsgemäßen Bügelschlösser 10,110 einen zu der Drehachse D des Schließmechanismus 18,118 und zu der die Drehachse D sowie die Mittellängsachsen 12a',12b' der Bügelarmaufnahmen 12a,12b enthaltenden Mittelebene symmetrischen Aufbau auf. Hierdurch wird die Herstellung und die Montage der Bügelschlösser 10,110 sehr vereinfacht.

Abschließend ist noch darauf hinzuweisen, daß der kugelförmige Drehkörper 24 zur Materialersparnis und zur leichteren Bearbeitung zwei Abflachungen 24b und einen Zentrierabsatz 24c besitzt, mittels dem der Drehkörper 24 in eine entsprechende Ausnehmung 32a des Panzerungsgehäuses 32 eingreift (vgl. Fig. 2,6).

## Patentansprüche

1. Bügelschloß, insbesondere mit einem Langbügel, umfassend einen Schloßkörper (12,112), einen Schloßbügel (14,114) mit zwei Bügelarmen (14a,14b;114a,114b), die mit ihren freien Endabschnitten jeweils in eine Bügelarmaufnahme (12a,12b;112a,112b) des Schloßkörpers (12,112) bis zum Erreichen einer Verriegelungsstellung des Schloßbügels (14,114) verschiebbar sind, einen mittels insbesondere eines Schlüssels um eine Drehachse (D) drehbaren Schließmechanismus (18,118) und wenigstens ein in dem Schloßkörper (12,112) angeordnetes Verriegelungselement (20,120), welches mit dem Schließmechanismus (18,118) in Eingriff steht und welches bei Betätigung des Schließmechanismus (18,118) aus einer Schloßbügel-Sperrstellung, in der sich das Verriegelungselement (20,120) in Eingriff mit dem Endabschnitt wenigstens eines Bügelarms (14a,14b;114a,114b) zum Verriegeln des Schloßbügels (14,114) befindet, in eine Schloßbügel-Freigabestellung geführt bewegbar ist, in der sich das Verriegelungselement (20,120) außer Sperreingriff mit dem Endabschnitt des Bügelarms (14a,14b;114a,114b) befindet, so daß der Bügelarm (14a,14b;114a,114b) vollständig aus der Bügelarmaufnahmenahme (12a,12b;112a,112b) herausziehbar ist, **dadurch gekennzeichnet,** daß das mit dem Schließmechanismus (18,118) gelenkig verbundene Verriegelungselement (20,120) bei Betätigung des Schließmechanismus (18,118) aus seiner Schloßbügel-Sperrstellung in die Schloßbügel-Freigabestellung, und umgekehrt, in einer zur Drehachse (D) des Schließmechanismus (18,118) annähernd orthogonalen Schwenkebene (S) verschwenkbar ist.

2. Bügelschloß nach Anspruch 1, **dadurch gekennzeichnet,** daß in dem Schloßkörper (12,112) zwei Verriegelungselemente (20,120) vorgesehen sind, die in der Schloßbügel-Sperrstellung in Eingriff mit je einem Endabschnitt der beiden Bügelarme (14a,14b;114a,114b) stehen.

3. Bügelschloß nach Anspruch 2, **dadurch gekennzeichnet,** daß die beiden Verriegelungselemente (20,120) in der Schloßbügel-Sperrstellung in dem Schloßkörper (12,112) beidseits des Schließmechanismus (18,118) in der Schwenkebene (S) und in einer Mittelebene, die durch die Drehachse (D) des Schließmechanismus (18,118) sowie durch die Mittellängsachsen (12a',12b';112a',112b') der Bügelarmaufnahmen (12a,12b;112a,112b) bestimmt ist, angeordnet sind und zur Herbeiführung der Schloßbügel-Freigabestellung mit ihrem dem Schließmechanismus (18,118) nahen Ende aus der Mittelebene herausschwenkbar sind.

4. Bügelschloß nach einem der Ansprüche 1 - 3, **dadurch** **gekennzeichnet,** daß die Bügelarme (14a,14b;114a,114b) des Schloßbügels (14,114) in der Schloßbügel-Freigabestellung des Verriegelungselements (20,120) vollständig aus ihren Bügelarmaufnahmen (12a,12b;112a,112b) herausziehbar sind, so daß der Schloßbügel (14,114) von dem Schloßkörper (12,112) entfernt werden kann.

5. Bügelschloß nach einem der Ansprüche 1 - 4, **dadurch** **gekennzeichnet,** daß der Schließmechanismus (18,118) zwischen einer Schloßbügel-Freigabgestellung und einer Schloßbügel-Sperrstellung um einen Winkel zwischen ca. 30° und ca. 50°, vorzugsweise ca. 45°, verdreht wird.

6. Bügelschloß nach einem der Ansprüche 1 - 5, **dadurch** **gekennzeichnet,** daß bei einem Verschwenken des Verriegelungselements (20,120) aus der Schloßbügel-Sperrstellung in die Schloßbügel-Freigabestellung, und umgekehrt, der überstrichene Schwenkwinkel zwischen ca. 5° und ca. 20°, vorzugsweise ca. 10°, beträgt.

7. Bügelschloß nach einem der Ansprüche 1 - 6, **dadurch** **gekennzeichnet,** daß zur gelenkigen Verbindung zwischen dem Verriegelungselement (20,120) und einem um die Drehachse (D) drehbaren Drehkörper (24,124) des Schließmechanismus (18,118) das Verriegelungselement (20,120) oder der Drehkörper (24,124) mit einer kugelsegmentartigen, vorzugsweise halbkugelförmigen Eingriffsfläche (20ab,120ab) und der Drehkörper (24,124) oder das Verriegelungselement (20,120) mit einer zu der Eingriffsfläche (20ab,120ab) formangepaßten, pfannenartigen Mitnahmefläche (24a,124a) versehen sind.

8. Bügelschloß nach Anspruch 7, **dadurch gekennzeichnet,** daß der Drehkörper (24,124) trennbar von den übrigen Teilen des Schließmechanismus (18,118) ausgeführt und mit diesem durch eine Drehmitnahmeverbindung (bei 26) verbindbar ist.

9. Bügelschloß nach einem der Ansprüche 7 oder 8, **dadurch gekennzeichnet,** daß der Drehkörper (24,124) als Rotationskörper, vorzugsweise kugelförmig, ausgebildet ist und sich in dem Drehkörper (24,124) die pfannenartige Mitnahmefläche (24a,124a) in der Schwenkebene (S) einseitig erweitert.

10. Bügelschloß nach einem der Ansprüche 1 - 9, **dadurch** **gekennzeichnet,** daß das Verriegelungselement (20,120) zum Eingriff mit dem Endabschnitt des Bügelarms (14a,14b;114a,114b) eine kugelsegmentartige, vorzugsweise halbkugelförmige Verriegelungsfläche (20ba,120ba) aufweist, die in der Schloßbügel-Sperrstellung des Verriegelungselements (20,120) in eine an die Verriegelungsfläche (20ab,120ab) formangepaßte Verriegelungsvertiefung (14c,114c) des Bügelarms (14a,14;114a,114b) eingreift.

11. Bügelschloß nach einem der Ansprüche 1 - 10, **dadurch** **gekennzeichnet,** daß die Schwenkbewegung des Verriegelungselements (20,120) von der Schloßbügel-Freigabestellung in die Schloßbügel-Sperrstellung, und umgekehrt, jeweils durch Anschlagflächen (16b,16c;116b,116c) in dem Schloßkörper (12,112) begrenzt ist.

12. Bügelschloß nach einem der Ansprüche 1 - 11, **dadurch** **gekennzeichnet,** daß das Verriegelungselement (20,120) in dem Schloßkörper (12,112) durch zwei zu der Schwenkebene (S) des Verriegelungselements (20,120) parallele Führungsflächen (16d,16e;116d,116e) geführt ist.

13. Bügelschloß nach einem der Ansprüche 11 oder 12, **dadurch gekennzeichnet,** daß die beiden Führungsflächen (16d,16e;116d,116e) und/oder die beiden Anschlagflächen (16b,16c;116b,116c) durch die Innenumfangsfläche eines die Schwenkbewegung des Verriegelungselements (20,120) gestattende und das Verriegelungselement (20,120) aufnehmende Verriegelungselementaufnahme (16,116) des Schloßkörpers (12,112) gebildet sind.

14. Bügelschloß nach Anspruch 13, **dadurch gekennzeichnet,** daß der in die Bügelarmaufnahme (12a,12b;112a,112b) mündende Bereich der Verriegelungselementaufnahme (16,116) sich in Richtung auf die Bügelarmaufnahme (12a,12b;112a,112b) hin verjüngt, um ein Einfallen des Verriegelungselements (20,120) in die nicht besetzte Bügelarmaufnahme (12a,12b;112a,112b) zu verhindern.

15. Bügelschloß nach einem der Ansprüche 1 - 14, **dadurch** **gekennzeichnet,** daß das Verriegelungselement (20,120) durch einen ggf. starren Verriegelungsbolzen gebildet ist.

16. Bügelschloß nach Anspruch 15, **dadurch gekennzeichnet,** daß der Verriegelungsbolzen (20,120) aus einem ersten Verriegelungsbolzenteil (20a,120a) und einem zweiten Verriegelungsbolzenteil (20b,120b) gebildet ist, wobei die beiden Verriegelungsbolzenteile (20a,120a;20b,120b) gegeneinander verschieblich sind und wobei das erste Verriegelungsbolzenteil (20a,120a) gelenkig mit dem Schließmechanismus (18,118) verbunden ist und das zweite Verriegelungsbolzenteil (20b,120b) zum Eingriff mit dem Endabschnitt des Bügelarms (14a,14b;114a,114b) vorgesehen ist.

17. Bügelschloß nach Anspruch 16, **dadurch gekennzeichnet**, daß das erste Verriegelungsbolzenteil (20a,120a) an seinem schließmechanismusfernen Ende eine sich in Richtung der Bügelarmaufnahme (12a,12b;112a,112b) erstreckende und sich öffnende Ausnehmung (20aa,120aa) aufweist, in der das zweite Verriegelungsbolzenteil (20b,120b) verschieblich angeordnet ist.

18. Bügelschloß nach einem der Ansprüche 16 oder 17, **dadurch gekennzeichnet,** daß zwischen dem ersten Verriegelungsbolzenteil (20a,120a) und dem zweiten Verriegelungsbolzenteil (20b,120b) ein Federelement (22,122), vorzugsweise eine Schraubendruckfeder, angeordnet ist, welche das erste Verriegelungsbolzenteil (20a,120a) in Richtung auf den Schließmechanismus (18,118) und das zweite Verriegelungsbolzenteil (20b,120b) in Richtung auf die Bügelarmaufnahme (12a,12b;112a,112b) vorspannt.

19. Bügelschloß nach einem der Ansprüche 10 - 18, **dadurch** **gekennzeichnet,** daß eine Ausnehmung (20aa) im ersten Verriegelungsbolzenteil (20) durch eine Bohrung (20aa) und das zweite Verriegelungsbolzenteil (20b) durch einen Stift (20ba,20bb) mit einem Kopf (20ba) und einem Schaft (20bb) gebildet ist, dessen Schaft (20bb) in der Bohrung (20aa) des ersten Verriegelungsbolzenteils (20) verschieblich aufgenommen ist und dessen Kopf (20ba) zum Eingriff mit dem Endabschnitt des Bügelarms (14a,14b) vorgesehen ist, wobei ein ggf. vorhandenes Federelement (20) den Schaft (20bb) umgibt und sich an dem Kopf (20ba) des zweiten Verriegelungsbolzenteils (20b) sowie an einem Rand der Bohrung (20aa) des ersten Verriegelungsbolzenteils (20a) abstützt.

20. Bügelschloß nach einem der Ansprüche 16 - 18, **dadurch** **gekennzeichnet,** daß eine Ausnehmung (120aa) im ersten Verriegelungsbolzenteil (120a) durch eine Bohrung (120aa) sowie durch eine sich an die Bohrung (120aa) in Richtung auf die Bügelarmaufnahme (112a,112b) anschließende Kalotte (120ac) und das zweite Verriegelungsbolzenteil (120b) durch eine Kugel (120bc) gebildet ist, wobei ein ggf. vorhandenes Federelement (122) in der Bohrung (120aa) des ersten Verriegelungsbolzenteils (120a) aufgenommen ist und sich an dem Grund der Bohrung (120aa) des ersten Verriegelungsbolzenteils (120a) und an der Kugel (120bc) des zweiten Verriegelungsbolzenteils (120b) abstützt.

21. Bügelschloß nach einem der Ansprüche 1 - 20, **dadurch** **gekennzeichnet,** daß der Schließmechanismus (18,118) in einem drehfest in dem Schloßkörper (12,112) angeordneten Schließmechanismusgehäuse aufgenommen ist, wobei ggf. das Schließmechanismusgehäuse zumindest teilweise aus dem Schloßkörper (12,112) hervorsteht und dieser hervorstehende Abschnitt zusätzlich durch ein Panzerungsgehäuse (34) umgeben ist.

22. Bügelschloß nach einem der Ansprüche 1 - 21, **dadurch** **gekennzeichnet,** daß der Schloßkörper (12,112) ein das Verriegelungselement (20,120) und mindestens eine Bügelarmaufnahme (12a,12b;112a,112b) aufnehmendes Verriegelungsgehäuse (30,130) und ein das Verriegelungsgehäuse (30,130) umgebendes Panzerungsgehäuse (32,132) umfaßt.

23. Bügelschloß nach Anspruch 22, **dadurch gekennzeichnet,** daß das Verriegelungsgehäuse (30,130) aus zwei vorzugsweise formgleichen Verriegelungsgehäuseteilen (30a,30b;130a,130b) gebildet ist, welche innerhalb des Panzerungsgehäuses (32,132) zwischen sich den Schließmechanismus (18,118) aufnehmen, wobei der Schließmechanismus (18,118) an den Verriegelungsgehäuseteilen (30a,30b;130a,130b) und/oder dem Panzerungsgehäuse (32,132) gelagert ist.

24. Bügelschloß nach einem der Ansprüche 22 oder 23, **dadurch gekennzeichnet,** daß sowohl das Verriegelungsgehäuse (30,130) als auch das Panzerungsgehäuse (32,132) einen Kreisquerschnitt aufweist, wobei das Verriegelungsgehäuse (30,130) in dem Panzerungsgehäuse (32,132) drehfest angeordnet ist.

25. Bügelschloß nach einem der Ansprüche 22 - 24, **dadurch** **gekennzeichnet,** daß das Verriegelungsgehäuse (30,130) aus Druckguß und/oder das Panzerungsgehäuse (32,132) aus Stahl hergestellt ist.

26. Bügelschloß nach einem der Ansprüche 1 - 25, **dadurch** **gekennzeichnet,** daß der Schloßkörper (12,112) von einem ggf. mehrteiligen Kunststoffmantel (40) umgeben ist.

27. Bügelschloß nach einem der Ansprüche 1 - 26, **dadurch** **gekennzeichnet,** daß der Schließmechanismus (118) im Bereich der gelenkigen Verbindung mit dem Verriegelungselement (120) ein Einsatzteil (140) aufweist, welches aus einem gegenüber dem Material des Schließmechanismus (120) im Bereich der gelenkigen Verbindung härteren Material gefertigt ist und gegen das sich das Verriegelungselement (120) in der Schloßbügel-Sperrstellung abstützt.

28. Bügelschloß nach Anspruch 27, **dadurch gekennzeichnet,** daß das Einsatzteil (140) von einem Stift (140) gebildet ist, der in einer in der Schwenkebene (S) verlaufenden Bohrung (142) des Schließmechanismus aufgenommen ist.

29. Bügelschloß nach Anspruch 28, **dadurch gekennzeichnet,** daß wenigstens eine der Stirnflächen (140a,140b) des Stiftes (140) konkav ausgebildet ist.

30. Bügelschloß nach einem der Ansprüche 7 - 9 und 28 oder 29, **dadurch gekennzeichnet,** daß der Drehkörper (124) mit dem vorzugsweise gehärteten, in einer Durchgangsbohrung (142) des Drehkörpers (124) fest eingesetzten Stift (140) versehen ist.

## Claims

1. A shackle lock, particularly with a long shackle, comprising a lock body (12, 112), a lock shackle (14, 114) with two shackle arms (14a, 14b; 114a, 114b) the free end portions of which are displaceable into a shackle arm housing (12a, 12b; 112a, 112b) of the lock body (12, 112) until they reach a locking position of the lock shackle (14, 114), a lock mechanism (18, 118) rotatable about an axis (D) of rotation, particularly by means of a key and, disposed in the lock body (12, 112) at least one locking element (20, 120) which meshes with the closure mechanism (18, 118) and which, upon actuation of the closure mechanism (18, 118), is guided for movement out of a lock shackle arresting position in which the locking element (20, 120) is in engagement with the end portion of at least one shackle arm (14a, 14b; 114a, 114b) for locking the lock shackle (14, 114) and into a lock shackle releasing position in which the locking element (20, 120) is out of arresting engagement with the end portion of the shackle arm (14a, 14b; 114a, 114b) so that the shackle arm (14a, 14b; 114a, 114b) can be withdrawn completely from the shackle arm housing (12a, 12b; 112a, 112b), characterised in that the locking element (20, 120) which is articulatingly connected to the closure mechanism (18, 118) can, upon actuation of the closure mechanism (18, 118) be pivoted out of its lock shackle arresting position into the lock shackle releasing position and vice versa in a pivot plane (S) which is virtually at right-angles to the axis of rotation (D) of the closure mechanism (18, 118).

2. A shackle lock according to claim 1, characterised in that there are in the lock body (12, 112) two locking elements (20, 120) which in the arresting position of the lock shackle engage with a respective end portion of the two shackle arms (14a, 14b; 114a, 114b).

3. A shackle lock according to claim 2, characterised in that the two locking elements (20, 120) in the lock shackle arresting position are disposed in the lock body (12, 112) on both sides of the closure mechanism (18, 118) in the pivot plane (S) and in a middle plane which is defined by the axis of rotation (D) of the closure mechanism (18, 118) and by the median longitudinal axes (12a', 12b'; 112a', 112b') of the shackle arm housings (12a, 12b; 112a, 112b) and in that their end close to the closure mechanism (18, 118) can be pivoted out of the median plane in order to obtain the lock shackle releasing position.

4. A shackle lock according to one of claims 1 to 3, characterised in that the shackle arms (14a, 14b; 114a, 114b) of the lock shackle (14, 114), when in the lock shackle releasing position of the locking element (20, 120), can be withdrawn completely from their shackle arm housings (12a, 12b; 112a, 112b) so that the lock shackle (14, 114) can be removed from the lock body (12, 112).

5. A shackle lock according to one of claims 1 to 4, characterised in that the closure mechanism (18, 118) is rotated about an angle of between approx. 30° and approx. 50° and preferably approx. 45° between a lock shackle releasing position and a lock shackle arresting position.

6. A shackle lock according to one of claims 1 to 5, characterised in that upon a pivoting of the locking element (20, 120) out of the lock shackle arresting position into the lock shackle releasing position and vice versa the pivot angle traversed is between approx. 5° and approx. 20° and is preferably approx. 10°.

7. A shackle lock according to one of claims 1 to 6, characterised in that for articulating connection between the locking element (20, 120) and a rotatable member (24, 124) which is part of the closure mechanism (18, 118) and which is rotatable about the axis of rotation (D), the locking element (20, 120) or (24, 124) is provided with a spherical segment-like preferably hemispherical engagement surface (20ab, 120ab) and the rotatable body (24, 124) or the locking element (20, 120) is provided with a cup-shaped entraining surface (24a, 124a) the shape of which is adapted to the engagement surface (20ab, 120ab).

8. A shackle lock according to claim 7, characterised in that the rotatable body (24, 124) is constructed to be separable from the other parts of the closure mechanism (18, 118) and to be connected thereto by a rotary entraining connection (at 26).

9. A shackle lock according to one of claims 7 or 8, characterised in that the rotary body (124, 124) is constructed as a body of rotation and is preferably spherical and in that in the rotary body (24, 124) the cup-like entraining surface (24a, 124a) widens out on one side in the pivot plane (S).

10. A shackle lock according to one of claims 1 to 9, characterised in that the locking element (20, 120) has for engagement with the end portion of the shackle arm (14a, 14b; 114a, 114b) a spherical segment-like preferably hemispherical locking surface (20ba, 120ba) which in the lock shackle arresting position of the locking element (20, 120) engages a locking depression (14c, 114c) of the shackle arm (14a, 14; 114a, 114b) the shape of which is adapted to the locking surface (20ab, 120ab).

11. A shackle lock according to one of claims 1 to 10, characterised in that the pivoting movement of the locking element (20, 120) from the lock shackle releasing position into the lock shackle arresting position and vice versa is in each case defined by abutment surfaces (16b, 16c; 116b, 116c) in the shackle body (12, 112).

12. A shackle lock according to one of claims 1 to 11, characterised in that the locking element (20, 120) is guided in the lock body (12, 112) by two guide faces (16d, 16e; 116d, 116e) which are parallel with the pivot plane (S) of the locking element (20, 120).

13. A shackle lock according to one of claims 11 or 12, characterised in that the two guide faces (16d, 16e; 116d, 116e) and/or the two abutment faces (16b, 16c; 116b, 116c) are formed by the inner peripheral face of a locking element housing (16, 116) in the lock body (12, 112) which allows the pivoting movement of and accommodates the locking element (20, 120).

14. A shackle lock according to claim 13, characterised in that the portion of the locking element housing (16, 116) which opens out into the shackle arm housing (12a, 12b; 112a, 112b) tapers in the direction of the shackle arm housing (12a, 12b; 112a, 112b) in order to prevent the locking element (20, 120) dropping into the unoccupied shackle arm housing (12a, 12b; 112a, 112b).

15. A shackle lock according to one of claims 1 to 14, characterised in that the locking element (20, 120) is formed by a possibly rigid locking bolt.

16. A shackle lock according to claim 15, characterised in that the locking bolt (20, 120) consists of a first locking bolt part (20a, 120a) and a second locking bolt part (20b, 120b), the two locking bolt parts (20a, 120a; 20b, 120b) being displaceable in respect of each other, the first locking bolt part (20a, 120a) being articulatingly connected to the closure mechanism (18, 118) while the second locking bolt part (20b, 120b) is provided for engagement with the end portion of the shackle arm (14a, 14b; 114a, 114b).

17. A shackle lock according to claim 16, characterised in that the first locking bolt part (20a, 120a) has on its end remote from the closure mechanism a recess (20aa, 120aa) opening up and extending in the direction of the shackle arm housing (12a, 12b; 112a, 112b) and in which the second locking bolt part (20b, 120b) is displaceably disposed.

18. A shackle lock according to one of claims 16 or 17, characterised in that between the first locking bolt part (20a, 120a) and the second locking bolt part (20b, 120b) there is a spring element (22, 122), preferably a coil thrust spring, which biases the first locking bolt part (20a, 120a) in the direction of the closure mechanism (18, 118) and the second locking bolt part (20b, 120b) in the direction of the shackle arm housing (12a, 12b; 112a, 112b).

19. A shackle lock according to one of claims 16 to 18, characterised in that a recess (20aa) in the first locking bolt pat (20) is formed by a bore (20aa) while the second locking bolt part (20b) is formed by a rod (20ba, 20bb) with a head (20ba) and a shank (20bb), the shank (20bb) being displaceably housed in the bore (20aa) of the fist locking bolt part (20) its head (20ba) being provided for engagement with the end portion of the shackle arm (14a, 14b), a possibly present spring element (20) surrounding the shank (20bb) and being braced against the head (20ba) of the second locking bolt part (20b) and on an edge of the bore (20aas) of the first locking bolt part (20a).

20. A shackle lock according to one of claims 16 to 18, characterised in that a recess (120aa) in the first locking bolt part (120a) is formed by a bore (120aa) and by a cup (120ac) adjacent the bore (120aa) in the direction of the shackle arm housing (112a, 112b) and in that the second locking bolt part (120b) is formed by a ball (120bc) a possibly present spring element (122) being housed in the bore (120aa) of the fist locking bolt part (120a) and being biased on the bottom of the bore (120aa) of the first locking bolt part (120a) and the ball (120bc) of the second locking bolt part (120b).

21. A shackle lock according to one of claims 1 to 20, characterised in that the closure mechanism (18, 118) is housed in a closure mechanism housing disposed rotationally rigidly in the lock body (12, 112) the closure mechanism housing possibly extending at least partially out of the lock body (12, 112), this protruding portion being additionally enclosed by an armour-plated housing (34).

22. A shackle lock according to one of claims 1 to 21, characterised in that the lock body (12, 112) comprises a locking housing (30, 130) which accommodates the locking element (20, 120) and at least one shackle arm housing (12a, 12b; 112a, 112b) and an armour-plated housing (32, 132) which encloses the locking housing (30,130).

23. A shackle lock according to claim 22, characterised in that the locking housing (30, 130) is formed by two preferably identically shaped locking housing parts (30a, 30b; 130a, 130b) which, within the armour-plated housing (32, 132) accommodates the closure mechanism (18, 118) between them,, the closure mechanism (18, 118) being mounted on the locking housing parts (30a, 30b; 130a, 130b) and/or the armour-plated housing (32, 132).

24. A shackle lock according to one of claims 22 or 23, characterised in that both the locking housing (30, 130) and also the armour-plated housing (32, 132) have a circular cross-section, the locking housing (30, 130) being rotationally rigid in the armour-plated housing (32, 132).

25. A shackle lock according to one of claims 22 to 24, characterised in that the locking housing (30, 130) is made from die cast metal and/or the armour-plated housing (32, 132) is made from steel.

26. A shackle lock according to one of claims 1 to 25, characterised in that the lock body (12, 112) is enclosed by a possibly multi-part synthetic plastics casing (40).

27. A shackle lock according to one of claims 1 to 26, characterised in that the closure mechanism (118) has in the region of the articulated connection with the locking element (120) an insert part (140) which is made from a material which is harder than the material of the closure mechanism (120) in the region of the articulated connection and against which the locking element (120) is braced when in the lock shackle arresting position.

28. A shackle lock according to claim 27, characterised in that the insert part (140) is formed by a rod (140) housed in a closure mechanism bore (142) which extends in the pivot plane (S).

29. A shackle lock according to claim 28, characterised in that at least one of the end faces (140a, 140b) of the rod (140) is concave in construction.

30. A shackle lock according to one of claims 7 to 0 and 28 or 29, characterised in that the rotary body (124) is provided with the preferably hardened rod (140) which is inserted rigidly in a through bore (142) in the rotatable body (124).

## Revendications

1. Serrure à étrier, en particulier avec un étrier long, comprenant un corps de serrure (12, 112), un étrier de serrure (14, 114) avec deux branches d'étrier (14a, 14b ; 114a, 114b), déplaçables par leurs sections d'extrémité libre chaque fois dans un logement de branche d'étrier (12a, 12b ; 112a, 112b) du corps de serrure (12, 112) jusgu'à atteindre d'une position de verrouillage de l'étrier de serrure (14, 114), un mécanisme de fermeture (18, 118) susceptible de tourner autour d'un axe (D) au moyen en particulier d'une clef et au moins un élément de verrouillage (20, 120) disposé dans le corps de serrure (12, 112) et en prise avec le mécanisme de fermeture (18, 118) et qui, lors de l'actionnement du mécanisme de fermeture (18, 118), à partir d'une position de blocage d'étrier de serrure dans laquelle l'élément de verrouillage (20, 120) se trouve en prise avec la section d'extrémité d'au moins une branche d'étrier (14a, 14b ; 114a, 114b) pour assurer le verrouillage de l'étrier de serrure (14, 114), est déplaçable de façon guidée dans une position de libération d'étrier de serrure, position dans laquelle l'élément de verrouillage (20, 120) se trouve sans prise de blocage avec la section d'extrémité de la branche d'étrier (14a, 14b ; 114a, 114b), de sorte que la branche d'étrier (14a, 14b ; 114a, 114b) peut être complètement extraite hors du logement de branche d'étrier (12a, 12b ; 112a, 112b), caractérisée en ce que l'élément de verrouillage (20, 120), relié de façon articulée au mécanisme de fermeture (18, 118), est susceptible de pivoter en cas d'actionnement du mécanisme de fermeture (18, 118), à partir de sa position de blocage d'étrier de serrure, pour passer dans la position de libération d'étrier de serrure et inversement, dans un plan de pivotement (S) à peu près orthogonal à l'axe de rotation (D) du mécanisme de fermeture (18, 118).

2. Serrure à étrier selon la revendication 1, caractérisée en ce que, dans le corps de serrure (12, 112), sont prévus deux éléments de verrouillage (20, 120) qui, en position de blocage de l'étrier de fermeture, sont en prise chacun avec une section d'extrémité des deux branches d'étrier (14a, 14b, 114a, 114b).

3. Serrure à étrier selon la revendication 2, caractérisée en ce que, dans la position de blocage d'étrier de serrure, les deux éléments de verrouillage (20, 120) sont disposés dans le corps de serrure (12, 112) des deux côtés du mécanisme de fermeture (18, 118), dans le plan de pivotement (S) et dans un plan médian défini par l'axe de rotation (D) du mécanisme de fermeture (18, 118) ainsi que par les axes longitudinaux (12a', 12b' ; 112a', 112b') des logements des branches d'étrier (12a, 12b ; 112a, 112b) et peuvent être sortis par pivotement hors du plan médian, avec leur extrémité proche du mécanisme de fermeture (18, 118) pour conduire à la position de libération d'étrier de serrure.

4. Serrure à étrier selon l'une des revendications 1 à 3, caractérisée en ce que les branches d'étrier (14a, 14b ; 114a, 114b) de l'étrier de serrure (14, 114) peuvent être complètement extraits hors de leurs logements de branche d'étrier (12a, 12b ; 112a, 112b) lorsque l'élément de verrouillage (20, 120) est dans la position de libération d'étrier de serrure, de sorte que l'étrier de serrure (14, 114) peut être enlevé du corps de serrure (12, 112).

5. Serrure à étrier selon l'une des revendications 1 à 4, caractérisée en ce que le mécanisme de fermeture (18, 118) est tourné d'un angle compris entre à peu près 30° et à peu près 50°, d'un angle de préférence d'environ 45°, entre une position de libération d'étrier de serrure et une position de blocage d'étrier de serrure.

6. Serrure à étrier selon l'une des revendications 1 à 5, caractérisée en ce que, lors d'un pivotement de l'élément de verrouillage (20, 120) hors de la position de blocage d'étrier de serrure pour passer dans la position de libération d'étrier de serrure et inversement, l'angle de pivotement balayé est compris entre à peu près 5° et à peu près 20°, de préférence à peu près 10°.

7. Serrure à étrier selon l'une des revendications 1 à 6, caractérisée en ce que, pour assurer la liaison articulée entre l'élément de verrouillage (20, 120) et un corps (24, 124) du mécanisme de fermeture (18, 118), tournant autour de l'axe de rotation (D), l'élément de verrouillage (20,120) ou le corps tournant (24, 124) sont pourvus d'une surface d'engagement (20ab, 120ab) en forme de secteur de sphère, de préférence en forme de demi-sphère, et le corps tournant (24, 124) ou l'élément de verrouillage (20, 120) sont pourvus d'une surface d'entraînement (24a, 124a), en forme d'écuelle de pivot, dont la forme est adaptée à la surface d'engagement (20ab, 120ab).

8. Serrure à étrier selon la revendication 7, caractérisée en ce que le corps tournant (24, 124) peut être dissocié des autres parties du mécanisme de fermeture (18, 118) et peut être relié ce dernier au moyen d'une liaison d'entraînement en rotation (en 26).

9. Serrure à étrier selon l'une des revendications 7 ou 8, caractérisée en ce que le corps tournant (24, 124) est réalisé sous forme de corps de rotation, de préférence de corps sphérique, et la surface d'entraînement (24a, 124a) en forme d'écuelle de pivot va en s'agrandissant sur un côté dans le plan de pivotement (S), dans le corps tournant (24, 124).

10. Serrure à étrier selon l'une des revendications 1 à 9, caractérisée en ce que l'élément de verrouillage (20, 120) présente, pour être en prise avec la section d'extrémité de la branche d'étrier (14a, 14b ; 114a, 114b) une surface de verrouillage (20ba, 120ba) en forme de secteur de sphère, de préférence en forme de demi-sphère, qui, dans la position de blocage d'étrier de serrure de l'élément de verrouillage (20, 120), s'engage dans une cavité de verrouillage (14c, 114c) de la branche d'étrier (14a, 14b ; 114a, 114b), dont la forme est adaptée à la surface de verrouillage (20ab, 120ab).

11. Serrure à étrier selon l'une des revendications 1 à 10, caractérisée en ce que le mouvement de pivotement de l'élément de verrouillage (20, 120), pour passer de la position de libération d'étrier de serrure à la position de blocage d'étrier de serrure et inversement, est chaque fois limité au moyen de surfaces de butée (16b, 16c ; 116b, 116c) situées dans le corps de serrure (12, 112).

12. Serrure à étrier selon l'une des revendications 1 à 11, caractérisé en ce que l'élément de verrouillage (20, 120) est guidé dans le corps de serrure (12, 112) au moyen de deux surfaces de guidage (16d, 16e ; 116d, 116e) parallèles au plan de pivotement (S) de l'élément de verrouillage (20, 120).

13. Serrure à étrier selon l'une des revendications 11 ou 12, caractérisée en ce que les deux surfaces de guidage (16d, 16e ; 116d, 116e) et/ou les deux surfaces de butée (16b, 16c ; 116b, 116c) sont formées par la surface périphérique intérieure d'un logement d'élément de verrouillage (16, 116) du corps de serrure (12, 112), permettant le mouvement de pivotement de l'élément de verrouillage (20, 120) et logeant l'élément de verrouillage (20, 120).

14. Serrure à étrier selon la revendication 13, caractérisée en ce que la zone du logement d'élément de verrouillage (16, 116), débouchant dans le logement de branche d'étrier (12a, 12b ; 112a, 112b), va en s'effilant dans la direction du logement de branche d'étrier (12a, 12b ; 112a, 112b), pour empêcher toute chute de l'élément de verrouillage (20, 120) dans le logement de branche d'étrier (12a, 12b ; 112a, 112b) non occupé.

15. Serrure à étrier selon l'une des revendications 1 à 14, caractérisée en ce que l'élément de verrouillage (20, 120) est constitué par un boulon de verrouillage, le cas échéant fixe.

16. Serrure à étrier selon la revendication 15, caractérisée en ce que le boulon de verrouillage (20, 120) est formé d'une première partie de boulon de verrouillage (20a, 120a) et d'une deuxième partie de boulon de verrouillage (20b, 120b), les deux parties du boulon de verrouillage (20a, 120a ; 20b, 120b) étant déplaçables l'une par rapport à l'autre et la première partie du boulon de verrouillage (20a, 120a) étant reliée de façon articulée au mécanisme de fermeture (18, 118) et la deuxième partie de boulon de verrouillage (20b, 120b) étant prévue pour être en prise avec la section d'extrémité de la branche d'étrier (14a, 14b ; 114a, 114b).

17. Serrure à étrier selon la revendication 16, caractérisée en ce que la première partie de boulon de verrouillage (20a, 120a) présente à son extrémité éloignée du mécanisme de fermeture un évidement (20aa, 120aa) s'étendant et allant en s'ouvrant dans la direction du logement de branche d'étrier (12a, 12b ; 112a, 112b), évidement dans lequel la deuxième partie de boulon de verrouillage (20b, 120b) est disposée déplaçable.

18. Serrure à étrier selon l'une des revendications 16 ou 17, caractérisée en ce qu'entre la première partie de boulon de verrouillage (20a, 120a) et la deuxième partie de boulon de verrouillage (20b, 120b) est disposé un élément élastique (22, 122), de préférence un ressort de pression hélicoïdal, qui précontraint la première partie de boulon de verrouillage (20a, 120a) dans la direction du mécanisme de fermeture (18, 118) et la deuxième partie de boulon de verrouillage (20b, 120b) dans la direction du logement de branche d'étrier (12a, 12b ; 112a, 112b).

19. Serrure à étrier selon l'une des revendications 16 à 18, caractérisée en ce qu'un évidement (20aa) est formé dans la première partie de boulon de verrouillage (20), au moyen d'un perçage (20aa), et la deuxième partie de boulon de verrouillage (20b) est constituée par une cheville (20ba, 20bb) avec une tête (20ba) et une tige (20bb), dont la tige (20bb) est logée mobile dans le perçage (20aa) de la première partie de boulon de verrouillage (20) et dont la tête (20ba) est prévue pour venir en prise avec la section d'extrémité de la branche d'étrier (14a, 14b), un élément élastique (20), existant le cas échéant, entourant la tige (20bb) et prenant appui sur la tête (20ba) de la deuxième partie de boulon de verrouillage (20b) ainsi que sur un bord du perçage (20aa) de la première partie de boulon de verrouillage (20a).

20. Serrure à étrier selon l'une des revendications 16 à 18, caractérisée en ce qu'un évidement (120aa) est formé dans la première partie de boulon de verrouillage (120a), au moyen d'un perçage (120aa), ainsi qu'au moyen d'une calotte (120ac) se raccordant au perçage (120aa), dans la direction du logement de branche d'étrier (112a, 112b), et la deuxième partie de boulon de verrouillage (120b) est formée par une bille (120bc), un élément élastique (122), existant le cas échéant, étant logé dans le perçage (120aa) de la première partie de boulon de verrouillage (120a) et prenant appui sur le fond du perçage (120aa) de la première partie de boulon de verrouillage (120a) et sur la bille (120bc) de la deuxième partie de boulon de verrouillage (120b).

21. Serrure à étrier selon l'une des revendications 1 à 10, caractérisée en ce que le mécanisme de fermeture (18, 118) est logé dans un bottier de mécanisme de fermeture, bloqué en rotation dans le corps de serrure (12, 112), le boîtier de mécanisme de fermeture ressortant, le cas échéant, au moins partiellement hors du corps de serrure (12, 112) et cette section ressortant étant en plus entourée au moyen d'un boîtier de blindage (34).

22. Serrure à étrier selon l'une des revendications 1 à 21, caractérisée en ce que le corps de serrure (12, 112) comprend un boîtier de verrouillage (30, 130) recevant l'élément de verrouillage (20, 120) et au moins un logement de branche d'étrier (12a, 12b ; 112a, 112b) et un boîtier de blindage entourant le boîtier de verrouillage (30, 130).

23. Serrure à étrier selon la revendications 22, caractérisée en ce que le boîtier de verrouillage (30, 130) est formé de deux parties de boîtier de verrouillage (30a, 30b ; 130a, 130b) ayant de préférence la même forme et recevant l'intérieur du boîtier de blindage (32, 132), entre elles, le mécanisme de fermeture (18, 118), le mécanisme de fermeture (18, 118) étant disposé sur les parties de boîtier de verrouillage (30a, 30b ; 130a, 130b) et/ou sur le boîtier de blindage (32, 132).

24. Serrure à étrier selon l'une des revendications 22 ou 23, caractérisée en ce que tant le boîtier de verrouillage (30, 130), qu'également boîtier de blindage (32, 132) présentent une section transversale circulaire, le boîtier de verrouillage (30, 130) étant disposé bloqué en rotation dans le boîtier de blindage (32, 132).

25. Serrure à étrier selon l'une des revendications 22 à 24, caractérisée en ce que le boîtier de verrouillage (30, 130) est réalisé par moulage sous pression et/ou le boîtier de blindage (32, 132) est réalisé en acier.

26. Serrure à étrier selon l'une des revendications 1 à 25, caractérisée en ce que le corps de serrure (12, 112) est entouré par une enveloppe en matière synthétique (40) réalisée le cas échéant en plusieurs parties.

27. Serrure à étrier selon l'une des revendications 1 à 26, caractérisée en ce que le mécanisme de fermeture (118) présente, dans la zone de la liaison articulée avec l'élément de verrouillage (120), une partie de garniture (140) fabriquée en un matériau plus dur que le matériau du mécanisme de fermeture (120) dans la zone de la liaison articulée et contre lequel l'élément de verrouillage (120) prend appui dans la position de blocage d'étrier de serrure.

28. Serrure à étrier selon la revendication 27, caractérisée en ce que la partie de garniture (140) est constituée d'une cheville (140) logée dans un perçage (142), s'étendant dans le plan de pivotement (S), du mécanisme de fermeture.

29. Serrure à étrier selon la revendication 28, caractérisée en ce qu'au moins l'une des faces frontales (140a, 140b) de la cheville (140) est concave.

30. Serrure à étrier selon l'une des revendications 7 à 9 et 28 ou 29, caractérisée en ce que le corps tournant (124) est pourvu de la cheville, de préférence durcie, insérée fixement dans un trou traversant (142) du corps tournant (124).
